# EUROPÄISCHE PATENTSCHRIFT

(11) **EP 1 299 302 B1**
(45) Veröffentlichungstag und Bekanntmachung des Hinweises auf die Patenterteilung: **21.07.2004**
(21) Anmeldenummer: 01927560.1
(22) Anmeldetag: 16.05.2001
(51) Int. Cl.: B66B 5/02

(54) **BETÄTIGUNGSEINRICHTUNG FÜR DEN NOTBETRIEB EINER GETRIEBLOSEN ANTRIEBSMASCHINE EINES AUFZUGES**
ACTUATOR FOR THE EMERGENCY OPERATION OF A GEARLESS DRIVING MACHINE OF AN ELEVATOR
DISPOSITIF D'ACTIONNEMENT POUR LE FONCTIONNEMENT DE SECOURS D'UNE MACHINE D'ENTRAINEMENT SANS ENGRENAGE D'ASCENSEUR

(30) Priorität: 19.05.2000 EP 00810440
(43) Veröffentlichungstag der Anmeldung: 09.04.2003
(73) Patentinhaber: INVENTIO AG, CH-6052 Hergiswil (CH)
(72) Erfinder: CHOLINSKI, Andrzej, CH-6030 Ebikon (CH)
(86) Internationale Anmeldenummer: PCT/CH2001/000301
(87) Internationale Veröffentlichungsnummer: WO 2001/087755

(56) Entgegenhaltungen:
- EP-A- 0 244 030
- EP-A- 0 706 968
- GB-A- 2 083 292
- US-A- 4 355 785

## Beschreibung

Die Erfindung betrifft eine getriebelose Antriebsmaschine eines Aufzuges bestehend aus einem Motor, einer von einer Motorwelle getragenen Treibscheibe, über die Seile zum Tragen und Bewegen einer Aufzugskabine und eines Gegengewichtes geführt sind, einer an einem Lagerbock angeordneten Bremseinrichtung zum Stillsetzen des Motors und einer Betätigungseinrichtung für den Notbetrieb, mittels der der Motor manuell betätigbar ist.

Eine getriebelose Antriebsmaschine einer Aufzuges ist z.B. aus US-A-4 355 785 bekannt.

Aus der Schrift EP 0 706 968 A2 ist eine Antriebseinheit für einen Aufzug bekannt geworden. Die Antriebseinheit weist eine durchgehende Welle auf, die sowohl die Motorwelle wie auch die Getriebewelle bildet. Am einen Ende der Welle ist ein Getriebe mit einer Treibscheibe für die Aufzugsseile angeordnet. Am motorseitigen freien Ende der Welle ist zur Notbetätigung der Antriebseinheit ein Handrad aufgesetzt. An einer Grundplatte sind Bremsbacken tragende Hebel gelenkig angeordnet. Die Bremsbacken werden mittels eines Zylinders gegen den Aussenumfang eines Bremskörpers gedrückt.

Ein Nachteil der bekannten Einrichtung liegt darin, dass das Handrad Nahe am Motor angeordnet ist. Beim Betätigen des Handrades können Finger vom drehenden Handrad leicht erfasst und eingeklemmt werden. Bei Notbetätigung muss die Bremse gelöst und gleichzeitig das Handrad betätigt werden. Das Lösen der Bremse ist erschwert, weil die Bremsanordnung auf der einen Seite und das Handrad auf der anderen Seite des Motors angeordnet sind.

Bei getriebelosen Antriebsmaschinen müssen bei Notbetätigung wesentlich grössere Kräfte überwunden werden. Üblicherweise wird dazu ein Getriebe mit Handrad verwendet, wobei das Getriebe mittels einer Kupplungseinrichtung mit der Hauptwelle verbunden ist. Solche Einrichtungen sind teuer, umständlich und nicht ganz ungefährlich in der Handhabung.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und einen Handantrieb mit einem Handrad zu schaffen, mittels dem eine Notbetätigung des Aufzuges problemlos und sicher ist.

Die durch die Erfindung erreichten Vorteile sind im wesentlichen darin zu sehen, dass der Handantrieb einfach und werkzeuglos montierbar ist. Der Handantrieb kann bei Bedarf auf die Antriebsmaschine aufgesteckt werden. Eine Kupplung, wie dies bei einem festmontierten Handantrieb notwendig ist, entfällt. Die Sicherheit der den Notbetrieb vornehmenden Personen ist in jedem Fall gewährleistet, weil beim Aufstecken des Handantriebes der elektrische Antrieb automatisch ausgeschaltet wird. Ausserdem genügt bei einer Aufzugseinrichtung mit mehreren Aufzügen ein Handantrieb, der jeweils beim notzubetätigenden Aufzug einsetzbar ist.

Im folgenden wird die Erfindung anhand von ein Ausführungsbeispiel darstellenden Zeichnungen näher erläutert.

Es zeigen:
- Fig. 1: eine Antriebsmaschine mit für den Notbetrieb notwendigen Handantrieb und Bremslüfthebel,
- Fig. 2: den Handantrieb mit Handrad,
- Fig. 3: Einzelheiten des Handantriebes und
- Fig. 4: ein in Zusammenhang mit dem Handantrieb stehender Abschlussdeckel eines Lagerbockes.

Fig. 1 zeigt eine getriebelose Antriebsmaschine 1 mit einem Motor 2 bestehend aus Stator und Rotor, der eine Treibscheibe 3 antreibt. Über die Treibscheibe 3 und eine Umlenkrolle 4 sind nicht dargestellte Seile geführt, die eine nicht dargestellte Aufzugskabine und ein nicht dargestelltes Gegengewicht tragen und antreiben. Die Treibscheibe 3 wird von einer Motorwelle 2.1 getragen, die einenends an einem nicht dargestellten Lagerschild und anderenends an einem Lagerbock 5 gelagert ist. Motor 2, Lagerschild, Lagerbock 5 und Umlenkrolle 4 werden von einer Maschinenkonsole 6 getragen.

Die Antriebsmaschine umfasst eine Bremseinrichtung 7 mit einem ersten Bremshebel 8 und einem zweiten Bremshebel 9, an denen je eine Bremsbacke angeordnet ist. Die Bremshebel 8,9 sind unten gelenkig am Lagerbock 5 gelagert und oben an einer Stange 10 geführt. Die Stange 10 ist mittig an einem mit dem Lagerbock 5 verbundenen Halter 11 angeordnet. Zur Betätigung der Bremsbacken ist je Bremshebel 8,9 eine Druckfeder 12,13 vorgesehen. Zum Lüften der Bremsbacken ist je Bremshebel 8,9 ein Magnet vorgesehen, der entgegen der Druckfeder arbeitet. Die Magnete sind an einem Rahmen 14 angeordnet, der mit dem Lagerbock 5 verbunden ist.

Ein Berührungsschutz 15 deckt die Seile zwischen der Treibscheibe 3 und der Umlenkrolle 4 ab. Ein weiterer, nicht dargestellter Berührungsschutz deckt auf der Rückseite der Antriebsmaschine 1 die Seile zwischen der Treibscheibe 3 und der Maschinenkonsole 6 ab. Zur Kühlung der Antriebseinheit 1 ist ein Lüfter 16 vorgesehen. Ein Anschlusskasten 17 dient als Schnittstelle für Leitungen der Energieversorgung und als Schnittstelle für Steuerleitungen.

Für den Notbetrieb des Aufzuges ist ein Handantrieb 18 vorgesehen, der mit der Motorwelle 2.1 werkzeuglos kuppelbar ist. Ein Abschlussdeckel 19 des Lagerbockes 5 weist eine Öffnung 20 auf, durch welche der Handantrieb 18 mit der Motorwelle 2.1 kuppelbar ist. Der Handantrieb 18 ist mittels eines Handrades 18.1 antreibbar. Im Notfall wird die Aufzugskabine je nach Last manuell in Aufwärtsrichtung oder in Abwärtsrichtung bis zur nächsten Haltestelle bewegt und die Passagiere evakuiert. Durch Betätigen des Handrades 18.1 und gleichzeitigem Lüften der Bremsbacken mittels eines Bremslüfthebels 21 wird die Motorwelle 2.1 manuell bewegt, wobei die Aufzugskabine gesenkt bzw. gehoben wird. Der Bremslüfthebel 21 besteht aus einem Joch 22 mit einer ersten Klaue 23 und aus einer Hebelstange 24 mit einer zweiten Klaue 25, wobei das Joch 22 an einem Drehpunkt 26 der Stange 24 angelenkt ist. Zum Lüften der Bremsbacken bzw. der Bremshebel 8,9 wird der Bremslüfthebel 21 auf die Stange 10 aufgesetzt und die Hebelstange 24 nach vorne bewegt, wobei eine Kraft entgegen der Federkraft der Druckfedern 12,13 mittels der Klauen 23,25 auf die Bremshebel 8,9 wirkt und die Bremsbacken lüftet.

Fig. 2 zeigt den Handantrieb 18 mit Handrad 18.1 von der Antriebsmaschinenseite her. Am Ende einer Hohlachse 27 des Handrades 18.1 ist ein Langloch 28 angeordnet. Die Hohlachse 27 ist auf eine Verlängerung 29 einer Schneckenachse 30 aufsteckbar, wobei ein Bolzen 31 der Verlängerung 29 in das Langloch 28 passt, wodurch die Drehbewegung des Handrades 18.1 auf die Schneckenwelle 30 übertragen wird. Ein an einem Gehäuse 32 angeordneter Stift 33 dient als Drehmomentstütze. Eine Nabe 34 mit Nut 35 ist auf die Motorwelle 2.1 aufschiebbar. Handgriffe 36 erleichtern das Anbringen des Handantriebes 18 an die Antriebsmaschine 1 und das Entfernen des Handantriebes 18 von der Antriebsmaschine 1.

Fig. 3 zeigt Einzelheiten des Handantriebes 18. Die Schneckenwelle 30 treibt ein Schneckenrad 37 an, in das eine Verlängerung 38 der Nabe 34 eingesteckt ist. Die Verlängerung 38 der Nabe 34 und die Schneckenwelle 30 sind beidseitig im Gehäuse 32 gelagert. Eine erste Verschalung 39 mit den Handgriffen 36 und eine zweite Verschalung 40 schliessen das Gehäuse 32 ab. Beim Aufsetzen des Handantriebes 19 auf die Antriebsmaschine 1 wird die Nabe 34 durch die Öffnung 20 geführt und auf das Wellenende der Motorwelle 2.1 geschoben. Die Nut 35 der Nabe 34 passt auf einen nicht dargestellten Keil der Motorwelle 2.1. Mittels der Nut-/Keilverbindung wird die Drehbewegung der Nabe 34 auf die Motorwelle 2.1 übertragen. Schneckenwelle 30 und Schneckenrad 37 bilden ein Getriebe mit antriebseitigem Handrad 18.1 und abtriebsseitiger als Kupplung dienender Nabe 34.

Fig. 4 zeigt eine Innenansicht des Abschlussdeckels 19, der den Lagerbock 5 abschliesst. Der Abschlussdeckel 19 dient als Berührungsschutz für das Wellenende der Motorwelle 2.1 und erlaubt zugleich eine einfache Montage des Handantriebes 19. Die Öffnung 20 des Abschlussdeckels 19, durch die die Nabe 34 reicht, ist mittels eines Schiebedeckels 41 und eines Schliesselementes 42 verschliessbar. Der Schiebedeckel 41 wird mittels Führungsschienen 43 geführt. Zur Überwachung der Stellung des Schiebedeckels 41 ist ein am Abschlussdeckel 19 angeordneter Sensor 44, beispielsweise ein Mikroschalter vorgesehen, der mittels einer am Schiebedeckel 41 angeordneten Kurve 45 betätigbar ist. Der Sensor 44 verhindert bei geöffnetem Schiebedeckel 41 den elektrischen Betrieb der Antriebsmaschine 1. Ein Loch 46 im Abschlussdeckel 19 nimmt bei aufgesetztem Handantrieb 1 den Stift 33 auf. Stift 33 und Loch 46 bilden die Drehmomentstütze des Handantriebes 18.

## Patentansprüche

1. Getriebelose Antriebsmaschine eines Aufzuges bestehend aus einem Motor, einer von einer Motorwelle getragenen Treibscheibe, über die Seile zum Tragen und Bewegen einer Aufzugskabine und eines Gegengewichtes geführt sind, einer an einem Lagerbock angeordneten Bremseinrichtung zum Stillsetzen des Motors und einer Betätigungseinrichtung für den Notbetrieb, mittels der der Motor manuell betätigbar ist,
**dadurch gekennzeichnet,**
**dass** die Betätigungseinrichtung ein Handantrieb (18) ist, der werkzeuglos auf die Motorwelle (2.1) aufsetzbar ist, wobei zur Betätigung der Motorwelle (2.1) ein Handrad (18.1) vorgesehen ist.

2. Getriebelose Antriebsmaschine nach Anspruch 1,
**dadurch gekennzeichnet,**
**dass** der Handantrieb (18) ein Getriebe (30,37) mit antriebseitigem Handrad 18.1 und abtriebsseitiger Kupplung (34) für die Motorwelle (2.1) aufweist.

3. Getriebelose Antriebsmaschine nach Anspruch 2,
**dadurch gekennzeichnet,**
**dass** die Kupplung eine Nabe (34) mit einer Nut (35) ist, über die die Drehbewegung des Handrades (18.1) auf die Motorwelle (2.1) übertragbar ist.

4. Getriebelose Antriebsmaschine nach einem der vorhergehenden Ansprüche,
**dadurch gekennzeichnet,**
**dass** der Lagerbock (5) mittels eines Abschlussdeckels (19) abgeschlossen ist, der eine Öffnung (20) aufweist, durch die bei aufgesetztem Handantrieb (18) die Nabe (34) reicht.

5. Getriebelose Antriebsmaschine nach Anspruch 4,
**dadurch gekennzeichnet,**
**dass** am Abschlussdeckel (19) ein Schiebedeckel (41) angeordnet ist, der bei elektrischem Betrieb des Motors (2) die Öffnung (20) abschliesst, wobei die Stellung des Schiebedeckels (41) mittels eines Sensors (44) überwacht ist.

6. Getriebelose Antriebsmaschine nach den Ansprüchen 4 oder 5,
**dadurch gekennzeichnet,**
**dass** am Abschlussdeckel (19) ein Loch (46) vorgesehen ist, das bei aufgesetztem Handantrieb (18) mit einem Stift (33) des Handantriebes (18) eine Drehmomentstütze für den Handantrieb (18) bildet.

## Claims

1. Gearless drive machine of an elevator comprising a motor, a traction sheave which is borne on a motor shaft and over which the ropes for supporting and moving an elevator car and a counterweight are passed, a braking device which is arranged on a bearing pedestal and serves to bring the motor to a standstill, and an actuating device for emergency operation by means of which the motor can be manually actuated,
**characterized in that**
the actuating device is a hand drive (18) which without tools can be pushed onto the motor shaft (2.1), there being provided for actuation of the motor shaft (2.1) a handwheel (18.1).

2. Gearless drive machine according to Claim 1,
**characterized in that**
the hand drive (18) has a gear (30, 37) with on the drive input side a handwheel (18.1) and on the drive output side a coupling (34) for the motor shaft (2.1) .

3. Gearless drive machine according to Claim 2,
**characterized in that**
the coupling is a hub (34) with a groove (35) via which the rotational motion of the handwheel (18.1) can be transmitted to the motor shaft (2.1).

4. Gearless drive machine according to one of the foregoing claims,
**characterized in that**
the bearing pedestal (5) is enclosed by a cover (19) which has an opening (20) through which when the hand drive (18) is mounted the hub (34) passes.

5. Gearless drive machine according to Claim 4,
**characterized in that**
arranged on the cover (19) is a sliding panel (41) which during electrical operation of the motor (2) closes the opening (20), the position of the sliding cover (41) being monitored by means of a sensor (44).

6. Gearless drive machine according to Claim 4 or 5,
**characterized in that**
provided in the cover (19) is a hole (46) which when the hand drive (18) is mounted forms together with a dowel (33) of the hand drive (18) a torque anchor for the hand drive (18).

## Revendications

1. Machine d'entraînement sans engrenage d'un ascenseur se composant d'un moteur, d'une poulie motrice portée par un arbre du moteur sur laquelle des câbles pour le support et le déplacement d'une cabine d'ascenseur et d'un contrepoids sont conduits, d'un dispositif de freinage monté à un support de palier visant l'arrêt du moteur et d'un dispositif d'actionnement pour le fonctionnement de secours à l'aide duquel le moteur est actionnable manuellement, **caractérisée par le fait que** le dispositif d'actionnement est une commande manuelle (18) qui peut être posé sans outils sur l'arbre du moteur (2.1), auquel cas un volant (18.1) est prévu pour l'actionnement de l'arbre du moteur (2.1).

2. Machine d'entraînement sans engrenage selon la revendication 1, **caractérisée par le fait que** la commande manuelle (18) présente un engrenage (30, 37) avec volant (18.1) du coté de la commande et un dispositif d'accouplement (34) du côté de la sortie pour l'arbre du moteur (2.1).

3. Machine d'entraînement sans engrenage selon la revendication 2, **caractérisée par le fait que** le dispositif d'accouplement est un moyeu (34) avec une gorge (35) à travers lequel le mouvement de rotation du volant (18.1) est transférable à l'arbre du moteur (2.1).

4. Machine d'entraînement sans engrenage selon une des revendications précédentes, **caractérisée par le fait que** le support de palier (5) est fermé à l'aide d'un couvercle (19) qui présente une ouverture (20) à travers laquelle le moyeu (34) passe lors d'une commande manuelle (18) mise en place.

5. Machine d'entraînement sans engrenage selon la revendication 4, **caractérisée par le fait que** un couvercle à coulisse (41) est monté au couvercle (19); ce couvercle à coulisse (41) verrouillant l'ouverture (20) lors du fonctionnement électrique du moteur (2), auquel cas la position du couvercle à coulisse (41) est contrôlée à l'aide d'un détecteur (44).

6. Machine d'entraînement sans engrenage selon les revendications 4 ou 5, **caractérisée par le fait qu'**un trou (46) est prévu sur couvercle (19) qui forme, lors d'une commande manuelle (18) mise en place, avec une goupille (33) de la commande manuelle (18) un support pour le moment de rotation pour la commande manuelle (18).
